# EUROPÄISCHE PATENTSCHRIFT

(11) **EP 3 613 518 B1**
(45) Veröffentlichungstag und Bekanntmachung des Hinweises auf die Patenterteilung: **23.11.2022**
(21) Anmeldenummer: 19187052.6
(22) Anmeldetag: 18.07.2019
(51) Int. Cl.: B22D 11/118, B22D 41/08, B22D 43/00, F27D 3/15

(54) **VORRICHTUNG ZUM SCHLACKEARMEN ENTNEHMEN DES FLÜSSIGEN STAHLS AUS VERTEILER ODER PFANNE MIT DEM DEFLUX-SYSTEM**
DEVICE FOR LOW-SLAG REMOVAL OF LIQUID STEEL FROM MANIFOLD OR PAN WITH THE DEFLUX SYSTEM
DISPOSITIF DE RETRAIT SANS SCORIE DE L'ACIER LIQUIDE DU DISTRIBUTEUR OU DE LA CUVE À L'AIDE DU SYSTÈME DEFLUX

(30) Priorität: 21.08.2018 DE 102018120300
(43) Veröffentlichungstag der Anmeldung: 26.02.2020
(73) Patentinhaber: Stilkerieg, Veronica, 28717 Bremen (DE)
(72) Erfinder: Stilkerieg, Veronica, 28717 Bremen (DE)
(74) Vertreter: Schulte & Schulte

(56) Entgegenhaltungen:
- EP-A2- 1 866 111
- EP-B1- 1 866 111
- DE-A1-102008 016 621
- DE-A1-102009 009 740
- DE-U1-202005 005 229

## Beschreibung

Die Erfindung betrifft eine Vorrichtung bestehend aus einem Verteiler oder einer Pfanne mit einem in deren Boden vorgesehenen Bodenauslauf, wobei zum schlackearmen Entnehmen des flüssigen Stahls aus dem Verteiler oder der Pfanne deren Bodenauslauf die beim Öffnen entstehenden Strudel beeinflussende plattenförmige Einbauten aus Feuerfestmaterial zugeordnet sind, die über ein senkrechtes Bremsteil in Form einer Platte und über einen mit einer Ausnehmung im Boden korrespondierenden Standfuß verfügend ausgebildet sind, wobei die Platte eine dem Bodenauslauf zugewandte, einen vorgegebenen Abstand wahrende, zum Bodenauslauf weisende scharfe Kante aufweist und in einem vorgegebenen Winkel zum Stopfen oder einem Starterrohr im Bodenauslauf angeordnet ist.

Bei der Stahlerzeugung und Behandlungsvorgängen in nachgeschalteten Gefäßen wie Verteiler und Pfanne ergibt sich beim Entnehmen des flüssigen Stahls durch den Bodenauslauf eine mehr oder weniger starke axiale laminare Strömung, also ein Strudel, der die über dem flüssigen Stahl befindliche flüssige Schlacke in den entnommenen Stahl mit hineinreißt und dann austrägt. Der Anteil Schlacke in diesem Strudel kann erhebliche Mengen erreichen, weil der Strudel sich fast immer bis an die Oberfläche der Schmelze hin durchsetzt. Diese Gefahr besteht vor allem dann, wenn zum Gießende hin der Badspiegel im Pfannen- oder Verteilergefäß einen niedrigen Stand erreicht und damit die Strudelausbildung sehr schnell die Oberfläche erreichen kann. Beim Versuch dieses Mitreißen von Schlacke durch frühzeitiges Beenden der Entleerung des Gefäßes möglichst gering zu halten, beträgt die verbleibende Reststahlmenge etwa 15 bis 20 % des gesamten Verteilerinhaltes. Zur Verhinderung des Mitaustragens von Schlacke bei größerem Entnahmevolumen sind Systeme bekannt, bei denen durch einen bestimmten Spülvorgang ein schlackefreier Fleck an der Oberfläche oberhalb des Bodenauslaufes erzeugt wird, sodass ein eventueller Strudel keine Schlacke mitreißen kann. Allerdings ist ein solcher schlackefreier Fleck immer eine Stelle für hohen Temperaturverlust und Oxidationsvorgänge, die durch sogenanntes Zuschmieren der Ablaufrohre Behinderungen im Überführen des Stahles in die nachgeschalteten Gefäße darstellen. Außerdem ist der dafür notwendige Arbeitsaufwand nachteilig. Aus der EP 1 172 447 A1 ist ein Verfahren und eine Vorrichtung bekannt, bei der eine stumpfe Betonplatte in den sich bildenden Strudel während des Gießens geschoben wird oder vor dem Gießen in der vorgewählten Position nahe dem Stopfen aufgestellt wird. Aus der GB 1 391 845 A und der GB 1 313 736 A sind die bei derartigen metallurgischen Gefäßen üblichen Dämme und Wehre beschrieben und dargestellt, die nur zum Beruhigen und Lenken des Stahlstromes dienen. Auch die US 5 196 051 zeigt derartige Einbauten, die lediglich den Stahlstrom führen sollen und können. Die DE 34 44 228 A1 beschreibt eine gerichtete Strömung im Auslaufbereich. Auch die um den Ausguss herum angeordneten Elemente dienen der Erzeugung eines rotierenden Gießstrahles. Die Vorrichtung nach der US Re 35,597 sieht ein Kreuz aus Wällen im Bereich des Ausgusses vor, was eine Art Wirbelbremse im Ausguss ergibt. Auch hier ist ein Einbetonieren vorgesehen. Die EP 1 866 111 B1 beschreibt erstmals ein plattenförmiges Einbauteil aus Feuerfestmaterial, das so ausgebildet und so angeordnet ist, dass es den entstehenden Strudel im Bereich des Bodenauslaufes frühzeitig aufteilt. Die dem Bodenauslauf zugewandte Kante dieser Platte ist angeschärft, um sich so besser in den Strudel hinein zu "drängen". Dieser Teil der Platte, d.h. der senkrecht hochstehende Teil hat eine Haifischflossenform. Bezüglich des Anstellwinkels ist lediglich erwähnt, dass aufgrund des Winkels zum Stopfen eine zusätzliche Brechwirkung auftreten soll. Bei mit sogenannten Stopfen ausgerüsteten Pfannen und Verteilern funktioniert die bekannte Platte bzw. der sogenannte Strudelbrecher grundsätzlich, wobei allerdings bei nicht richtigem Anstellwinkel Zusatzstrudel entstehen können, die das Austragen des Stahls wieder zusätzlich erschweren. Bei mit Starterrohr ausgerüsteten Pfannen oder Verteilern funktioniert die beschriebene Strudelbremse wenn überhaupt, dann sehr ungenügend. Auch bei der Lösung der DE 10 2009 009 740 A werden solche Platten eingesetzt, um die entstehenden Strudel zu brechen. Die Platte oder auch mehrere Platten sind einem kreisförmigen, den Bodenauslauf umgebenden Fixierteil zugeordnet, wobei die Platten nicht mit dem Fixtierteil, sondern mit einer Adapterplatte über einen Standfuß verbunden sind, wobei der Montagefuß eine Form hat, die ein Einführen in eine Öffnung in der Adapterplatte ermöglichend ausgebildet ist. Nach dem Einführen dieses Montagefußes erfolgt ein Verkleben in der Öffnung. Die richtige Anordnung der Platte oder der Platten ist somit nur über das kreisförmige Fixierteil möglich, wobei noch ein Lochstein zum Einsatz kommt, der auf das Abflussloch aufgesetzt wird und an den sich die Fixierteile bzw. der Ring anlegen lassen. Die zum Einsatz kommenden Platten sind rechteckförmig ausgebildet und haben keinen besonders ausgebildeten Fuß . Die DE 10 2008 016 621 A1 zeigt eine Strudelverhinderungsvorrichtung mit einer Platte mit scharfer Kante. Die Platte hat eine Haifischflossenform und verfügt über unterschiedlich ausgebildete Standfüße. Sie sind plattenförmig, kegelförmig oder pyramidenförmig ausgebildet und werden nach Einsetzen in eine entsprechend geformte Öffnung im Boden des Gefäßes verklebt, um einen sicheren Sitz zu gewährleisten. Die Platten selbst weisen keine besondere Bauart auf. Auch die DE 20 2005 005 229 U1 entspricht den besprochenen Schriften zum Stand der Technik. Für den Standfuß sind rechtwinklig vom Fußbereich der Platte abstehende Platten vorgeschrieben. Darüber hinaus verfügt auch diese bekannte Ausführung über Platten mit scharfer Kante und insgesamt einer Haifischflossenform, die den Strudel eigentlich sicher brechen soll. Wie bei allen beschriebenen Ausführungen ist auch bei diesem Strudelbrecher das Mitaustragen von Schlacke nicht über den gesamten Zeitraum der Behälterentleerung sichergestellt bzw. davon abhängig, dass genau die Gegebenheiten vorhanden sind, für die der sogenannte Strudelbrecher geformt worden ist.

Der Erfindung liegt daher die Aufgabe zugrunde, das Mitaustragen von Schlacke weiter zu minimieren, die Form der Platte den besonderen Gegebenheiten von Pfanne bzw. von Verteiler optimal anzupassen und den Einsatz der strudelbrechenden Platten auch bei Starterrohren zu ermöglichen.

Die Aufgabe der Erfindung wird zweckmäßig dadurch gelöst, dass das als Platte ausgebildete Bremsteil eine gerade und eine schräg zur Plattenlängsachse verlaufende Seitenflanke aufweist, wobei die gerade verlaufende Seitenflanke bis zur Spitze der scharfen Kante durchgezogen ist, während die schräg verlaufende und die Platte damit verbreiternde Seitenflanke im Abstand von 5,5-2,5 mm vor der Spitze endend und dann schräg auf die Spitze zuführend ausgebildet ist. Dabei ist mit Hilfe der Platte eine zum Bodenauslauf hinführende Strömung und eine davon wieder wegführende Strömung erzeugbar. Mit Hilfe einer derartigen Platte bzw. einem Strudelbrecher ist zunächst einmal gewährleistet, dass die Platte bis annähernd zum Ende des Entnehmens der Flüssigphase durch den Bodenauslauf stabil bleibt. Die die Platte beaufschlagende Strömung des flüssigen Stahls wird an der Platte so vorbeigeleitet, dass die gewünschte Strudelunterbrechung eintritt, gleichzeitig aber die Platte selbst nur begrenzt abgetragen wird. Dies wird durch die besondere Form erreicht. Es versteht sich, dass die zum Bodenauslauf hinführende Strömung gegenüber der wegführenden Strömung stärker ist, weil sie ja zum Teil ihre Intensität durch das Ausströmen durch den Bodenauslauf verliert. Die wieder wegführende Strömung vereinigt sich dann wieder mit der zum Bodenauslauf hinführenden Strömung, ohne dass eine zusätzliche Strudelbildung dadurch auftreten kann. Die unterschiedliche Ausbildung der Seitenflanken der Platte bringt eine Keilform, die den Bereich der Platte unterstützt, die zur Teilung des entstehenden Wirbels vorgesehen ist. Der flüssige Stahl wird dann weiter an der Platte gezielt entlang geführt.

Ein sicherer Sitz oder Halt der Platte im Boden der Pfanne oder des Verteilers ist dadurch sichergestellt, dass der Standfuß eine rechteckige Form und eine freie Höhe von 50 bis 80 mm aufweist, die der Tiefe der Ausnehmung im Boden entsprechend gewählt ist. Die Platte kann somit weder verdreht noch aus dem Boden herausgezogen werden, wenn der flüssige Stahl die Platte anströmt und über die versuchte Strudelbildung beaufschlagt.

Weiter vorne ist darauf hingewiesen worden, dass beim Stand der Technik lediglich von einem Winkel gesprochen wird, in dem die Platte angeordnet werden soll. Dies ist eine für den Fachmann ungenaue Angabe, so dass als vorteilhaft anzusehen ist, dass die erfindungsgemäße Platte einen Anstellwinkel von 10 - 30 Grad zum Bodenauslauf aufweisen soll. Diese Schräge garantiert den gezielten Eingriff in den entstehenden Strudel, so dass es annähernd zu gar keiner Strudelbildung kommt bzw. nur zu seitlichen Nebenströmungen, die völlig ungefährlich sind bzw. das Auslaufen des flüssigen Stahls durch den Bodenauslauf nicht ungünstig beeinflussen können. Wird die Platte annähernd gerade zum Bodenauslauf gestellt, entstehen so große zusätzliche Wirbel, so dass der gewünschte Effekt nicht erreichbar ist. Der o.g. Winkel ist also sehr wichtig.

Eine besonders günstige Position erhält die Platte, wenn sie zum äußeren Rand des Bodenauslaufs entgegen der Wirbelrichtung vor dem Bodenauslauf mit dem Boden verbunden angeordnet ist. Dies bedeutet, dass sie im vorgesehenen Anstellwinkel von 10 bis 30 Grad positioniert ist und dann gleichzeitig nicht mittig auf den Bodenauslauf sondern vielmehr am äußeren Rand sich "anlehnend" positioniert wird, um so den anströmenden flüssigen Stahl gezielt daran zu hindern, einen nachteiligen Wirbel zu erzeugen. Dabei ist es wichtig, dass die Platte entgegen der Wirbelrichtung angeordnet ist und zwar mit ihrer scharfen Kante.

Ebenfalls weiter vorne ist darauf hingewiesen worden, dass beim Stand der Technik der Einsatz der Platten nicht möglich ist, wenn sogenannte Starterrohre zum Einsatz kommen. Bei diesen Starterrohren handelt es sich um feuerfeste Rohre aus Leichtmaterial, die auf den Ausguss/Bodenauslauf gesetzt werden, um zu verhindern, dass Verunreinigungen in den ersten abfließenden Stahl gelangen. Diese Bauteile haben meist einen Durchmesser von 10 cm und sind etwa 20 cm hoch. Nach Erreichen der Stahlbadhöhe von ca. 20 cm, lösen sich die Starterrohre auf, so dass auch dann noch über die Platten die Strudelverhinderung nötig wäre, aber mit einer Platte eben nicht erreichbar ist. Die Stahlbadhöhe wird ja bis auf 7 oder weniger Zentimeter noch verringert, d.h. es wird weiter flüssiger Stahl abgezogen, auch wenn die Starterrohre nicht mehr vorhanden sind. Diese Starterrohre sind dickwandig, sodass die Platten nicht ausreichend dicht an den Bodenauslauf herangeschoben werden können. Gemäß der Erfindung ist auch dann die Strudelbildung sicher zu unterbinden, wenn vorzugsweise bei Vorhandensein eines Starterrohres zwei Platten einen Trichter für den abfließenden Stahl bildend im Anstellwinkel von 20 - 45 Grad zur Längsachse der Pfanne oder des Verteilers mit der Spitze zum Bodenauslauf weisend angeordnet sind. Diese Anordnung der beiden Platten sichert, dass der abfließende Stahl auf den Bodenauslauf hingeführt wird, wobei allenfalls Wirbel in den Eckbereichen der Pfanne oder des Verteilers auftreten können, die aber für das Führen des flüssigen Stahls unschädlich sind. Damit wird auch bei Einsatz von Starterrohren das Entstehen von schädlichen Wirbeln wirksam durch die zwei Platten verhindert und auch dann noch, wenn die Starterrohre durch den flüssigen Stahl aufgelöst worden sind.

Ein besonders sicheres Verhindern von Wirbeln im Bereich der Bodenausläufe wird erreicht, wenn beide Platten mit der scharfen Kante und damit der Spitze zum Bodenauslauf weisend mit gleichem Anstellwinkel angeordnet sind. Sie sollten auch im gleichen Abstand zum Bodenauslauf fixiert werden, so dass ein sehr gleichförmiger Trichter entsteht, der den flüssigen Stahl sicher auf den Bodenauslauf hin führen kann, ohne dass es erst überhaupt zu irgendeiner Strudelbildung kommt. Zu erwähnen ist noch einmal, dass die in den Ecken entstehenden geringen Strudel das Auslaufen des flüssigen Stahls nicht beeinflussen können.

Eine Feinjustierung ist dann erreicht, wenn die Spitze auf den Außenrand des Starterrohres gerichtet ist. Der flüssige Stahl wird einmal durch den Trichter gezielt auf den Bodenauslauf zu geführt und andererseits entsteht natürlich eine Strömung um die Platten herum, die aber wieder zum Bodenauslauf führt, so dass der Stahl insgesamt gleichmäßig durch den Bodenauslauf abfließen kann.

Eine weitere Möglichkeit, die Strömung im Bereich des Bodenauslaufs positiv zu beeinflussen ist die, bei der beide Platten mit ihrer Spitze bis mindestens zur Mitte des Starterrohres reichend und einen Abstand von unter 30 mm wahrend auf dem Boden fixiert sind. Anhand der später noch zu erläuternden Figuren wird deutlich, wie auf diese Art und Weise eine gezielte und "schonende" Führung des flüssigen Stahls erreicht wird.

Zur Verdeutlichung der zweckmäßigen Anordnung der Platten ist es sehr vorteilhaft, wenn der von den Platten gebildete Trichter in der Längsachse der Pfanne oder des Verteilers mit dem Trichterende zum Bodenauslauf weisend ausgebildet wird. Wie schon erwähnt, werden die beiden Platten entsprechend ausgerichtet und erbringen eine Strömung, bei der ohne Strudelbildung flüssiger Stahl in den Bodenauslauf hineingeführt wird.

Nach einer weiteren zweckmäßigen Ausführungsform ist vorgesehen, dass die Anordnung der beiden Platten zu einem Trichter bei starker Veränderung der Strömungsgeschwindigkeit des abfließenden flüssigen Stahls, bei Änderung der Pfanne oder des Bodenauslaufsinnendurchmessers, oder bei Änderung der Geometrie des Bodens veränderbar ist. Solche Veränderungen der Anordnung der beiden Platten sind beispielsweise möglich, wenn die Ausnehmung im Boden, der ja aus einzelnen Steinen zusammengesetzt ist, einen anderen Anstellwinkel ergebend gewählt wird. Es ist lediglich notwendig, einen bzw. zwei Steine im Boden auszutauschen, um den geänderten Anströmwinkel zu erzeugen. Eine andere Möglichkeit ist die, die beiden Platten in ihrer Form etwas zu verändern, um so die Strömung des flüssigen Stahls entsprechend anders zu beeinflussen.

Die Erfindung zeichnet sich insbesondere dadurch aus, dass für den Einsatz mit Stopfen und auch mit Starterrohren geeignete, die Strömung innerhalb der Pfanne oder des Verteilers positiv beeinflussende Platten geschaffen sind. Sie weisen eine Form auf, die die Strudelbildung gezielt verhindert und eine Führung des flüssigen Stahls ermöglicht, der das Abziehen des flüssigen Stahls aus der Pfanne oder aus dem Verteiler bis annähernd zur aufliegenden Ascheschicht hin ermöglicht. Der in der Pfanne oder dem Verteiler verbleibende Bär erreicht damit eine möglichst kleine Größenordnung. Gleichzeitig gibt diese Form der Platte die Möglichkeit, auch bei zum Einsatz kommenden Starterrohren die Bildung von nachteiligen Wirbeln sicher zu unterbinden, wobei zweckmäßig zwei gleiche Platten zum Einsatz kommen, die in einem bestimmten Winkel aufgestellt werden und so eine Art Trichter bilden, der den flüssigen Stahl gezielt zum Bodenauslauf hinführt, ohne ihm die Möglichkeit zu geben, nachteilige Wirbel zu erzeugen.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine Anordnung mit Verteiler mit vorgeordneter Gießpfanne und nachgeordneter Gussform,
- Figur 2: eine Pfanne mit zwei Bodenausläufen,
- Figur 3: zwei erfindungsgemäße Platten für den Einsatz mit Starterrohr,
- Figur 4: eine nicht erfindungsgemäße Platte von der gegenüberliegenden Kante her gesehen,
- Figur 5: eine Draufsicht auf eine Pfanne 43 mit im sichernden Anstellwinkel angeordneter Platte,
- Figur 6: einen auf dem Bodenauslauf aufsitzendes Starterrohr mit angesetzter Platte,
- Figur 7: zwei Platten, die einen Trichter bilden und
- Figur 8: den Einsatz der in Figur 7 gezeigten beiden Platten in einer Pfanne mit verschiedenen Strömungen des flüssigen Stahls.

Figur 1 zeigt eine Anordnung mit einer Gießpfanne 1, in der flüssiger Stahl 5 vorgehalten wird. Aus dieser Gießpfanne 1 wird der flüssige Stahl in den Verteiler 2 geleitet, um hier den weiteren Bearbeitungsstellen gezielt zugeführt zu werden. Dieser Verteiler 2 oder auch eine weiter hinten wiedergegebene Pfanne 43 verfügen über mehrere Bodenausläufe 3, die zunächst über einen Stopfen 14 verschlossen sind. Bei Abruf des flüssigen Stahls 5 wird dieser Stopfen 14 hochgezogen, so dass der flüssige Stahl über den Bodenauslauf 3 in Richtung Gussform 7 und Walzenrollen 8 strömen kann. Nach dem Hochziehen des Stopfens 14 entsteht über dem Boden 9 ein Strudel 4, der die flüssige Asche 55 mit dem flüssigen Stahl 5 über den Bodenauslauf 3 abzieht. Dies ist nachteilig und soll verhindert werden, indem im Bereich des Bodenauslaufs 3 plattenförmige Einbauten 6 angeordnet werden. Diese plattenförmigen Einbauten 6 weisen die Form einer Platte 20 auf und bestehen aus einem Bremsteil 10 und einem Standfuß 11. Die vordere Kante ist als scharfe Kante 12 ausgebildet.

Figur 2 zeigt eine Pfanne 43, in der ebenfalls über das Schattenrohr 13 zugeführter flüssiger Stahl 5 vorgehalten wird, um dann über die Bodenausläufe 3, 3' der weiteren Verwendung zugeführt zu werden. Solche Pfannen 43 sind unter Umständen leicht kippbar ausgebildet, um so eine weitere Austragung von flüssigem Stahl 5 zu erreichen, wenn der flüssige Stahl 5 annähernd ausgetragen ist.

Figur 3 zeigt eine Draufsicht bzw. Unteransicht einer Platte 20, wobei erkennbar ist, dass neben den Spitzen 35, die recht stabil ausgebildet sind, die gegenüberliegende Kante 17 eine Verschlankung aufweist, die eine begünstigte Führung des flüssigen Stahls 5 ermöglicht. Dies wird dadurch erreicht, dass die Seitenflanke 32 gerade verläuft und zwar parallel zur Plattenlängsachse 33, während die andere Seitenflanke 34 schräg verläuft und zwar von der Spitze 35 in Richtung gegenüberliegender Kante 17.

Die in Figur 4 gezeigte Platte 20 weist einen rechteckförmigen Standfuß 11 auf, der mit dem Fußbereich zur Stabilisierung des Bereiches beiträgt, um so die sichere Positionierung der Platte 20 zu gewährleisten.

Figur 4 zeigt eine Vor-Kopf-Ansicht der Platte 20, wobei unten der Standfuß 11 erkennbar ist, während mit 46 die Innenflanke bezeichnet ist, die hier eine konkave Ausbildung (27) aufweist. Dadurch ist eine ruhige aber gezielte Führung des Stroms des flüssigen Stahls 5 gewährleistet.

Eine Pfanne 43 von oben zeigt Figur 5. Dabei ist angedeutet, dass ein Bodenauslauf 3 am Ende der Pfanne 43, wie aus Figur 2 ersichtlich, angeordnet ist, so dass der mittig eingefüllte flüssige Stahl 5 in Richtung des Bodenauslaufs 3 strömen muss. Dabei ergibt sich durch die in der Nähe des Bodenauslaufs 3 angeordnete Platte 20 eine Führung des flüssigen Stahls 5 so, dass sich ein zuströmender Stahlstrom 47 und ein wegströmender Stahlstrom 48 ergibt, wobei der größte Teil natürlich durch den Bodenauslauf 3 zum Verteiler 2 bzw. zur Gussform 7 strömt. Die Platte 20 mit ihrer Spitze 35 ist mit einem bestimmten Anströmwinkel, der im Anspruch festgelegt ist, angeordnet, so dass sich die schon erwähnte Stahlströmungen 47, 48 ergeben. In den Ecken 51 der Pfanne 43 entstehen kleine Wirbel, die aber völlig unschädlich sind und mit 49 bezeichnet werden. Insgesamt ergibt sich eine ruhige Strömung, so dass schädliche Wirbel nicht entstehen können.

Während bei der Pfanne 43 nach Figur 5 mit einem nicht gezeigten Stopfen 14 gearbeitet wird, ist nach Figur 6 der Einsatz eines Starterrohres 15 vorgesehen. Dieses Starterrohr 15 aus Leichtmaterial ist auf dem Bodenauslauf 3 aufgesetzt bzw. aufgeklebt und weiter ist aus Figur 7 erkennbar, dass hier nicht eine Platte 20 sondern zwei Platten 41, 42 zum Einsatz kommen, die mit ihrer Spitze 35 bzw. ihrer scharfen Kante 12 bis dicht an dem Starterrohr 15 heranreichen. Gezeigt ist in Figur 6 nur die Platte 42. Die Spitze 35, die über die gesamte Höhe der Platte 42 verläuft, ist dicht an den Außenrand 21 des Starterrohres 15 herangeführt. Mit 22 ist die Mitte bezeichnet, die wichtig ist, weil, wie Figur 6 verdeutlicht, die Platte 42 gezielt nicht in der Mitte 22 des Starterrohres 15 endet.

Figur 7 verdeutlicht deutlicher wie es bei Starterrohren 15 zweckmäßigerweise mit der Führung des flüssigen Stahls 5 ist. Es werden zwei Platten 20 / 41, 42 eingesetzt und zwar so, dass sie einen Trichter 40 bilden, der den anströmenden flüssigen Stahl 5 genau auf den Bodenauslauf 3 zuführt. Die die Spitze 35 aufweisenden Kanten 12 sind so angeordnet, dass sie über die Mitte 22 hinausführen und im dichten Abstand zum äußeren Rand 38 des Starterrohres 15 führen. Der Anstellwinkel 37 für beide Platten 41, 42 ist, wie in den Ansprüchen beschrieben, festgelegt und sorgt dafür, dass sich ein Trichterende 45 ergibt, das ein optimales Eintragen des flüssigen Stahls 5 in den Bodenauslauf 3 sicherstellt. Der beschriebene Anstellwinkel 37 bezieht sich auf die Längsachse 44 der Pfanne 43.

Figur 8 zeigt noch einmal eine Draufsicht auf eine Pfanne 43, bei der ähnlich wie in Figur 7 die Position der beiden Platten 41, 42 gezeigt ist. Erkennbar ist, dass hier der gesamte Strom 50 sich auf den Bodenauslauf 3 zubewegt und dabei durch die beiden Platten 41, 42 so gelenkt wird, dass einmal der Trichter 40 mit dem Trichterende 45 entsteht und in den Eckbereichen eine Umleitung des Stroms 50 auf den Bodenauslauf 3 zu. Die in den Ecken 51 entstehenden kleinen Wirbel sind unschädlich.

Bei der in den Figuren 6 bis 8 gezeigte Ausführung des sogenannten Strudelbrechers sind zwei Platten 41, 42 vorgesehen, um den flüssigen Stahl 5 gezielt und in ruhigem Fluss auf den Bodenauslauf 3 zuführen zu können. Der Bodenauslauf 3 ist während des Betriebes annähernd die ganze Zeit über ein sogenanntes Starterrohr 15 so gesichert, dass der Stahl 5 zumindest zunächst einmal über den oberen Rand des Starterrohres 15 hinweg abwärts durch den Bodenauslauf 3 geführt wird. All dies geschieht gezielt und im beruhigten Zustand, so dass schädliche Wirbel erst gar nicht entstehen können. Wesentlich bei dieser gesamten Ausführung ist, dass die Form der Platten 20 / 41, 42 für eine ruhige Führung des flüssigen Stahls 5 sorgt.

## Patentansprüche

1. Vorrichtung bestehend aus einem Verteiler (2) oder einer Pfanne (43) mit einem in deren Boden (9) vorgesehenen Bodenauslauf (3), wobei zum schlackearmen Entnehmen des flüssigen Stahls (5) aus dem Verteiler (2) oder der Pfanne (43) deren Bodenauslauf (3) die beim Öffnen entstehenden Strudel (4) beeinflussende plattenförmige Einbauten (6) aus Feuerfestmaterial zugeordnet sind, die über ein senkrechtes Bremsteil (10) in Form einer Platte (20) und über einen mit einer Ausnehmung (19) im Boden (9) korrespondierenden Standfuß (11) verfügend ausgebildet sind, wobei die Platte (20) eine dem Bodenauslauf (3) zugewandte, einen vorgegebenen Abstand wahrende, zum Bodenauslauf (3) weisende scharfe Kante (12) aufweist und in einem vorgegebenen Winkel zum Stopfen (14) oder einem Starterrohr (15) im Bodenauslauf (3) angeordnet ist,
**dadurch gekennzeichnet,**
**dass** das als Platte (20) ausgebildete Bremsteil (10) eine gerade und eine schräg zur Plattenlängsachse (33) verlaufende Seitenflanke (32, 34) aufweist, wobei die gerade verlaufende Seitenflanke (32) bis zur Spitze (35) der scharfen Kante (12) durchgezogen ist, während die schräg verlaufende und die Platte (20) damit verbreiternde Seitenflanke (34) im Abstand von 5,5-2,5 cm vor der Spitze (35) endend und dann schräg auf die Spitze (35) zuführend ausgebildet ist.

2. Vorrichtung nach Anspruch 1,
**dadurch gekennzeichnet,**
**dass** der Standfuß (11) eine rechteckförmige Form und eine freie Höhe (26) von 50-80 mm aufweist, die der Tiefe der Ausnehmung (19) im Boden (9) entsprechend gewählt ist.

3. Vorrichtung nach Anspruch 1,
**dadurch gekennzeichnet,**
**dass** die Platte (20) einen Anstellwinkel (37) von 10-30 Grad zum Bodenauslauf (3) aufweist.

4. Vorrichtung nach Anspruch 3,
**dadurch gekennzeichnet,**
**dass** die Platte (20) zum äußeren Rand (38) des Bodenauslaufs (3) entgegen der Wirbelrichtung (50) vor dem Bodenauslauf (3) mit dem Boden (9) verbunden angeordnet ist.

5. Vorrichtung nach Anspruch 1,
**dadurch gekennzeichnet,**
**dass** bei Vorhandensein eines Starterrohres (15) zwei Platten (20, 41, 42) einen Trichter (40) für den abfließenden Stahl (5) bildend im Anstellwinkel (37) von 20-45 Grad zur Längsachse (44) der Pfanne (43) mit der Spitze (35) zum Bodenauslauf (3) weisend angeordnet sind.

6. Vorrichtung nach Anspruch 5,
**dadurch gekennzeichnet,**
**dass** beide Platten (41, 42) mit der scharfen Kante (12) und damit der Spitze (35) zum Bodenauslauf (3) weisend mit gleichem Anstellwinkel (37) angeordnet sind.

7. Vorrichtung nach Anspruch 6,
**dadurch gekennzeichnet,**
**dass** die Spitze (35) auf den Außenrand (21) des Starterrohres (15) gerichtet ist.

8. Vorrichtung nach Anspruch 6,
**dadurch gekennzeichnet,**
**dass** beide Platten (41, 42) mit ihrer Spitze (35) bis mindestens zur Mitte (22) des Starterrohres (15) reichend und einen Abstand von unter 30 mm wahrend auf dem Boden (9) fixiert sind.

9. Vorrichtung nach Anspruch 6,
**dadurch gekennzeichnet,**
**dass** die Anordnung der beiden Platten (41, 42) zu einem Trichter (40) bei starker Veränderung der Strömungsgeschwindigkeit des abfließenden flüssigen Stahls (5), bei Änderung der Pfanne (43) oder Bodenauslaufinnendurchmessers, oder bei Änderung der Geometrie des Bodens (9) veränderbar ist.

## Claims

1. Device consisting of a distributor (2) or a ladle (43) with a bottom drain (3) provided in the bottom (9), whereby for low-slag removal of liquid steel (5) from the distributor (2) or the ladle (43) their bottom drain (3) is allocated to plate-shaped fixtures (6) made of refractory material that affect the eddies (4) created on opening, which have a vertical braking element (10) in the form of a plate (20) and a support stand (11) corresponding to a recess (19) in the bottom (9), whereby the plate (20) has a sharp edge (12) facing the bottom drain (3), maintaining a predetermined distance, pointing towards the bottom drain (3) and is arranged at a predetermined angle to the plug (14) or a starting tube (15) in the bottom drain (3),
**characterized in that**
the braking element (10) designed as a plate (20) has a straight and an oblique side flank (32, 34) running diagonally to the longitudinal axis of the plate (33), whereby the straight side flank (32) runs through to the tip (35) of the sharp edge (12), while the side flank (34) running at an angle and thus widening the plate (20) is designed to end at a distance of 5.5-2.5 cm in front of the tip (35) and then lead obliquely to the tip (35).

2. Device according to claim 1,
**characterized in that**
the support stand (11) has a rectangular shape and a free height (26) of 50-80 mm, chosen according to the depth of the recess (19) in the bottom (9).

3. Device according to claim 1,
**characterized in that**
the plate (20) has an angle of attack (37) of 10-30 degrees to the bottom drain (3).

4. Device according to claim 3,
**characterized in that**
the plate (20) to the outer edge (38) of the bottom drain (3) is connected to the bottom (9) in front of the bottom drain (3) against the direction of vortex (50).

5. Device according to claim 1,
**characterized in that**
given the presence of a starting tube (15), two plates (20, 41, 42) are arranged forming a funnel (40) for the draining steel (5) at the angle of attack (37) of 20-45 degrees to the longitudinal axis (44) of the ladle (43) with the tip (35) pointing to the bottom drain (3).

6. Device according to claim 5,
**characterized in that**
both plates (41, 42) are arranged with the sharp edge (12) and thus the tip (35) pointing to the bottom drain (3) with the same angle of attack (37).

7. Device according to claim 6,
**characterized in that**
the tip (35) is directed towards the outer edge (21) of the starting tube (15).

8. Device according to claim 6,
**characterized in that**
both plates (41, 42) are fixed to the bottom (9) with their tip (35) reaching at least to the centre (22) of the starting tube (15) and at a distance of less than 30 mm.

9. Device according to claim 6,
**characterized in that**
the arrangement of the two plates (41, 42) to form a funnel (40) can be changed if the flow velocity of the liquid steel flow (5) is changed, if the ladle (43) or bottom drain diameter changes, or if the geometry of the bottom (9) is changed.

## Revendications

1. Dispositif consistant en un distributeur (2) ou une poêle (43) dans le fond (9) duquel est prévu un écoulement de fond (3) et dont, afin de prélever l'acier liquide avec peu de scories (5) du distributeur (2) ou de la poêle (43), l'écoulement de fond (3) a été pourvu de pièces en matériau réfractaire incorporées en forme de plaque (6) agissant sur le tourbillon (4) qui apparaît à l'ouverture, qui sont réalisées en disposant d'une pièce de frein (10) verticale en forme de plaque (20) et d'un pied (11) correspondant avec une réservation (19) dans le fond (9), dans lequel la plaque (20) présente un bord coupant (12) tourné vers l'écoulement de fond (3) respectant une distance prescrite et orienté vers l'écoulement de fond (3) et est disposée dans un angle prescrit par rapport au bouchon (14) ou à un tuyau de démarrage (15) dans l'écoulement de fond (3),
**caractérisé en ce que**
la pièce de frein (10) réalisée sous forme de plaque (20) présente un axe latéral (32, 34) suivant un parcours droit et un parcours oblique par rapport à l'axe longitudinal de la plaque (33), le flanc suivant un parcours droit (32) étant étiré jusqu'à la pointe (35) du bord coupant (12), tandis que le flanc latéral est réalisé en suivant un parcours oblique (34) en élargissant ainsi la plaque (20) en terminant à une distance de 5,5-2,5 cm avant la pointe (35) et en amenant en biais sur la pointe (35).

2. Dispositif selon la revendication 1,
**caractérisé en ce que**
le pied (11) présente une forme rectangulaire et une hauteur libre (26) de 50 à 80 mm, qui est choisie en fonction de la profondeur de la réservation (19) dans le fond (9).

3. Dispositif selon la revendication 1,
**caractérisé en ce que**
la plaque (20) présente une incidence (37) de 10-30 degrés par rapport à l'écoulement de fond (3).

4. Dispositif selon la revendication 3,
**caractérisé en ce que**
la plaque (20) est disposée en étant reliée au fond (9) dans le sens contraire à celui du tourbillon (50) par rapport au bord extérieur (38) de l'écoulement de sol (3) avant l'écoulement de fond (3).

5. Dispositif selon la revendication 1,
**caractérisé en ce que**
en cas de présence d'un tuyau de démarrage (15), deux plaques (20, 41, 42) formant un entonnoir (40) pour l'acier s'écoulant (5) sont disposées dans une incidence (37) de 20 à 45 degrés par rapport à l'axe longitudinal (44) de la poêle (43) avec la pointe (35) orientée vers l'écoulement de fond (3).

6. Dispositif selon la revendication 5,
**caractérisé en ce que**
les deux plaques (41, 42) sont disposées avec le bord coupant (12) et par conséquent la pointe (35) orientés vers l'écoulement de fond (3) avec la même incidence (37).

7. Dispositif selon la revendication 6,
**caractérisé en ce que**
la pointe (35) est orientée vers le bord extérieur (21) du tuyau de démarrage (15).

8. Dispositif selon la revendication 6,
**caractérisé en ce que**
les deux plaques (41, 42) sont fixées au fond (9) avec leur pointe (35) allant au moins jusqu'au milieu (22) du tuyau de démarrage (15) et en conservant une distance inférieure à 30 mm.

9. Dispositif selon la revendication 6,
**caractérisé en ce que**
la disposition des deux plaques (41, 42) peut être modifiée par rapport à un entonnoir (40) en cas de fort changement de la vitesse d'écoulement de l'acier liquide qui s'écoule (5), en cas de changement de la poêle (43) ou du diamètre intérieur de l'écoulement de fond, ou d'une modification de la géométrie du fond (9).
